# FASCICULE DE BREVET EUROPEEN

(11) **EP 1 394 325 B1**
(45) Date de publication et mention de la délivrance du brevet: **02.04.2008**
(21) Numéro de dépôt: 03291932.6
(22) Date de dépôt: 31.07.2003
(51) Int. Cl.: E01F 13/06, E01F 9/018

(54) **Barrière pour le contrôle d'accès de véhicules à dispositif de dégondage**
Aushebebarriere zur Fahrzeugzugangsüberwachung
Lift-off barrier for vehicle access control

(30) Priorité: 09.08.2002 FR 0210173; 13.05.2003 FR 0305741
(43) Date de publication de la demande: 03.03.2004
(73) Titulaire: Ero Industrie, 13368 Marseille Cedex 11 (FR)
(72) Inventeur: Gairoard, Claude, 83270 Saint-Cyr sur Mer (FR); Matte, Georges, 13770 Venelles (FR); Coyere, Thierry, 13011 Marseille (FR)
(74) Mandataire: Pichat, Thierry

(56) Documents cités:
- DE-A- 4 411 867
- FR-A- 2 759 399
- FR-A- 2 765 901
- US-A- 2 349 933
- US-A- 2 352 310
- US-A- 3 024 550

## Description

La présente invention a pour objet une barrière levante automatique pour le contrôle d'accès des véhicules, en particulier sur les voies des aires de péages, à l'entrée et sortie des autoroutes, tunnels, ponts etc....

Pour satisfaire aux normes de sécurité, de telles barrières doivent être équipées d'un système dit de « dégondage », permettant au bras de la barrière de s'escamoter en cas de heurt par un véhicule et donc de limiter l'impact et les conséquences du choc.

En cours de fonctionnement, les bras, en position horizontale, sont en effet exposés aux chocs des véhicules qui ne s'arrêtent pas à temps et viennent les heurter. Pour favoriser la sécurité des automobilistes et de leurs véhicules, et éviter la détérioration du bras, de son support et de sa tête mécanique, différents systèmes de dégondage sont utilisés pour libérer le bras en permettant à son extrémité fixée sur la tête mécanique d'entraînement de se désolidariser de son support au-delà d'une certaine force d'impact.

Dans FR-A-2 602 806 ou FR-A-2 759 399, on décrit de telles barrières et parmi les systèmes de dégondage connus, on peut citer ceux de FR-A-2 602 806, FR-A-2 759 399, FR-A-2 800 759.

On peut ainsi considérer comme déjà connu une barrière relevable comprenant une tête mécanique fixée sur un support et entraînant un bras en rotation dans un plan vertical, un dispositif de dégondage permettant au bras de s'escamoter en cas de heurt par un véhicule ou équivalent, le dispositif de dégondage comportant un moyen de solidarisation entre le support et la tête apte à autoriser le pivotement de celle-ci (à priori dans un plan horizontal ou sensiblement horizontal) par rapport audit support, vers une position dégondée.

Dans US 2 352 310, il est par ailleurs prévu un dégondage de la barrière en cas de heurt par un véhicule, avec rotation de la tête dans un plan horizontal. Toutefois, ce document prévoit, avec un ressort et une roulette qui coulisse sur des pans inclinés, un système dans lequel plus la tête pivote, plus la force qui s'oppose à son pivotement augmente.

Ainsi, plus le véhicule pousse la barrière, plus la force de rappel du ressort augmente, ce qui est dangereux.

Dans ce contexte, un problème posé est de réaliser un dispositif de dégondage assurant une sécurité vis-à-vis des véhicules et qui soit assez simple.

Une solution à ce problème est une barrière caractérisée en ce que le dispositif de dégondage comporte un moyen de bridage réglable qui établit une liaison mécanique avec frottement entre la tête et son support avec donc un effet de freinage en rotation de cette tête lorsqu'elle s'escamote et qui est apte à régler le seuil de la force d'impact au-delà duquel cet escamotage s'opère.

Ainsi, la force de frottement en rotation de la tête vis à vis du pied peut être sensiblement constante. Au demeurant, puisqu'en cas de choc le véhicule avance et se déplace le long de la barrière lorsqu'il l'a heurtée et qu'il l'entraîne en rotation, la tête de la barrière se voit imposer, dans l'invention, un effort qui va en diminuant au fur et à mesure que la barrière est poussée en rotation par le véhicule.

Pour éviter trop de pièces additionnelles ou de systèmes mécaniques complexes, tout en permettant donc au bras de s'escamoter en cas de heurt par le véhicule, il est par ailleurs conseillé que le moyen de bridage comporte une plaque dont au moins une surface est de faible coefficient de frottement et est disposée contre une platine solidaire soit de la tête soit du support, la plaque étant alors solidaire soit du support soit de la tête, et un dispositif de compression apte à maintenir un serrage donné entre la platine et ladite plaque.

La force de retenue en pivotement de la tête peut être ainsi en particulier fonction de la force de serrage d'écrous de compression, via des rondelles.

Un problème corollaire concerne le contrôle du mouvement du bras.

A cet égard, il est proposé que le bras soit entraîné en rotation par un moteur, par l'intermédiaire d'un arbre, la barrière comprenant en outre:
- un capteur de position du bras par l'intermédiaire duquel le sens de rotation de l'arbre est fourni, et
- un contacteur par l'intermédiaire duquel est contrôlée la rotation de la platine par rapport au support, le contacteur coupant de préférence l'alimentation du moteur d'entraînement du bras, dès le début de la rotation de ladite tête vers sa position dégondée, le bras remontant alors à la verticale sous l'impulsion d'un ressort de rappel.

Un autre problème posé (que l'on pourrait dissocier de ce qui précède) est de réaliser un retour de la tête mécanique de la barrière en position normale de fonctionnement, après qu'un dégondage l'ait faite pivoter, ceci en utilisant des moyens relativement simples, avec un coût maîtrisé, sans nécessiter d'intervention humaine délicate impliquant une formation particulière d'un opérateur, ni un remontage complexe et tout en respectant les normes de sécurité routière.

Une solution à ce problème est exprimée dans les revendications jointes 11 à 16.

Dans cette solution, les moyens de retour de la tête mécanique en position normale de fonctionnement du bras, après un dégondage, comprennent:
- des moyens de commande du bras en position dégondée de la barrière, pour limiter l'angle de rotation de ce bras par rapport à celui suivant lequel il opère en position normale de fonctionnement et lui faire alors effectuer des oscillations autour d'une position de référence, de préférence verticale,
- et des moyens de poussée pour entraîner en rotation la tête par rapport au support dans ledit plan horizontal, ces moyens de poussée qui comprennent un doigt et une série de butées d'appui disposées sensiblement horizontalement étant liés, l'un, au mouvement d'oscillation du bras, l'autre au support, pour que lors des rotations dans un sens du bras, le doigt et l'une au moins des butées d'appui butent l'un contre l'autre sous l'effet du mouvement rectiligne imposé par le mécanisme.

Un mécanisme de transformation de mouvement, lié au bras et adapté pour transformer un mouvement circulaire d'oscillation de ce bras autour de son axe en un mouvement rectiligne alternatif sensiblement horizontal, est en outre alors avantageusement utilisé, ce mécanisme comprenant une bielle montée sur l'axe de rotation du bras. Dans ce cas, toujours dans le but de prévoir des moyens relativement simples et peu onéreux fondés sur un système mécanique éprouvé, on conseille:
- que le doigt et la série de butée d'appui définissent respectivement un cliquet et une crémaillère,
- et que le mécanisme de transformation de mouvement imprime le mouvement rectiligne alternatif aux dits moyens de poussée, de préférence au doigt.

Pour la fiabilité dans le temps du contact entre le doigt et la série de butée, on conseille en outre que ce doigt définisse une lame élastique présentant de préférence une largeur comprise entre environ 10 et 16 mm.

Selon une autre caractéristique, on conseille que la barrière de l'invention comprenne un moteur d'entraînement en rotation du bras dans le plan vertical, en position normale de fonctionnement, et que le mécanisme de transformation de mouvement soit mû par ce moteur, par l'intermédiaire d'une bielle imprimant le mouvement rectiligne alternatif aux dits moyens de poussée, de préférence au doigt (la bielle étant alors avantageusement en prise sur un arbre auquel est lié le bras pour son entraînement en rotation dans le plan vertical).

Ainsi on peut utiliser le même moteur et le même mécanisme de transformation de mouvement à la fois pour manoeuvrer le bras en fonctionnement normal et pour le retour de la tête après dégondage, favorisant ainsi l'adaptation de la solution de l'invention à des barrières existantes, tout en limitant le nombre de pièces devant être ajoutées pour obtenir la fonction de retour conforme à l'invention.

Encore une autre caractéristique conseille, pour automatiser le retour de la barrière en position normale de fonctionnement (voire permettre une commande à distance de ce retour), d'utiliser en particulier le(s) capteur(s) déjà prévu(s) de position angulaire de la tête par rapport au support et/ou du bras et l'électronique associée d'une manière telle qu'une détection de rotation de dégondage de la tête provoque la commande oscillatoire du bras pendant le mouvement de retour de la tête après dégondage et, de préférence, qu'en fin de course retour du doigt, alors que la tête retourne en position normale de fonctionnement, ces moyens commandent une amplitude d'oscillation plus importante du bras, pour dégager le doigt de la dernière butée de la série, autorisant alors la libre rotation du bras dans son plan normal de fonctionnement.

D'autres caractéristiques intéressantes apparaîtront encore de la description encore plus détaillée qui suit, en référence aux dessins annexés dans lesquels :
- La figure 1 est une vue d'ensemble d'une barrière automatique suivant l'invention dont le bras est disposé en position horizontale de contrôle d'accès des véhicules circulant sur une voie suivant une trajectoire A.
- La figure 2 est une vue éclatée d'un exemple de dispositif de dégondage suivant l'invention dont les différentes pièces sont présentées séparées et disposées suivant l'axe vertical XX' pour plus de compréhension.
- La figure 3 est une vue en perspective de l'ensemble d'une tête mécanique et de son bras pivotant.
- La figure 4 est une autre vue éclatée sous un autre angle de la tête mécanique de la figure 3 disposée juste au dessus de son support,
- La figure 5 est une vue schématique d'une partie du système électronique de commande de la barrière.
- Les figures 6, 7 et 8 montrent successivement et de façon schématique la situation lorsque la barrière est dans la position normale de fonctionnement (figure 6), et lorsque la tête est dans son état dégondé, avec le bras dans son régime oscillatoire (figures 7 et 8).
- La figure 9 correspond à une variante à une autre échelle de l'ensemble cliquet/crémaillère, suivant la vue de la figure 4.
- La figure 10 est un agrandissement local, de face, dudit ensemble montré figure 9.

En position normale de fonctionnement, comme sur les figures 1 à 3, la tête mécanique est conçue pour faire passer le bras 3 de la position horizontale telle que représentée sur la figure 1 dans la position verticale suivant le plan VV', et réciproquement et cela en respectant certains paramètres.

Dans l'exemple de réalisation représenté sur la figure 3 dont le principe de mouvement et d'entraînement est celui décrit dans la demande de brevet FR 2 343 118 de Monsieur HEROUT, le bras 3 est maintenu au repos, dans la position verticale par un ressort 15.

Lorsqu'un ordre d'abaissement du bras vers la position horizontale est donnée le moteur couple 8 est alimenté et son arbre de sortie 8a entraîne en rotation un maneton 12 qui entraîne lui-même dans un mouvement circulaire un roulement ou galet 13 qui se déplace en aller-retour dans une fente 16 de la bielle; par construction, une rotation du maneton de 270° par exemple entraîne une rotation de la bielle de 90°. En fin de course le roulement 13 appuie sur une butée 19 en caoutchouc de haute densité qui sert à amortir les chocs et les vibrations.

L'arbre 9, sur l'une des extrémités duquel est fixée la bielle 11, bande le ressort de torsion 15 (disposé concentriquement) par l'intermédiaire d'un maneton d'accrochage 14 rendu solidaire de l'arbre 9 par serrage, l'autre extrémité 15₁ du ressort venant en appui contre une pièce support 7 de la tête 1. L'arbre 9 tourne sur deux roulements 10 montés en opposition sur cette pièce support 7. L'énergie accumulée par le ressort sert soit à soulager le moteur 8 dans le mouvement de relèvement de la lisse, soit à relever le bras 3 jusqu'à la position verticale, dans l'état dégondé de la tête 1. Cet état est atteint lorsqu'il y a eu coupure d'alimentation électrique du moteur ou dans la solution ci-après.

L'extrémité opposée de l'arbre 9 reçoit un support 6 pour le bras 3. Le support 6 peut être fixé sur l'arbre 9 par deux goupilles et à son autre extrémité l'arbre 9 peut être associé à un capteur de position 17 angulaire qui permet de contrôler à tout moment la position angulaire du bras.

Le dispositif de dégondage de la barrière comporte un moyen 4 de solidarisation entre le support 20 et la tête 1 apte à autoriser le mouvement de celle-ci dans le plan horizontal HH' par rapport au support 20. Le moyen de solidarisation 4 est ici constitué d'une unique vis ou équivalent 4 qui s'étend suivant l'axe vertical XX' et maintient une pièce 7 de la tête, tout en autorisant la rotation de cette pièce par rapport au support, autour dudit axe XX'. La pièce 7 peut servir d'appui pour l'ensemble des éléments mécaniques de la tête contre le support 20, tel que cela est représenté sur la figure 2.

Comme indiqué précédemment, ce support 20 peut être celui du pied coffre 2 quand la tête 1 y est montée: en ce cas le dispositif de dégondage peut être disposé entre la semelle inférieure 21 du pied coffre 2 et le support 20' fixe placé au sol et sur lequel sont alors fixés à la fois la tête 1 et le pied de la barrière, ce dernier pivotant alors avec la tête 1. Ainsi chaque fois que dans la présente demande on décrit le pivotement de la tête 1 par rapport au support 20 cela concerne également la solution du pivotement de l'ensemble de la tête et du pied par rapport au support 20' ancré au sol.

Suivant la figure 2 le dispositif de dégondage comporte un moyen de bridage de la tête mécanique 1 sur le pied 2 apte à régler le freinage et l'amortissement de rotation de la tête 1. Ce moyen de bridage comprend une plaque de glissement 5 (dont au moins une surface plane est de faible coefficient de frottement et disposée contre une platine plane 7₁) et un dispositif de compression 25 apte à maintenir un serrage donné entre la patine 7₁ et la plaque 5.

Le platine 7₁ peut être une pièce solidaire soit de la tête 1, telle que représentée sur la figure 2, soit du support 20 et inversement pour la plaque 5.

La tête mécanique 1 est ainsi bridée par l'intermédiaire de la vis 4 dans un trou situé ici au centre du support 20 qui est la platine supérieure du pied coffre 2. Entre les deux platines 7₁, 20, la plaque ronde 5 (par exemple en polyéthylène), fixée dans l'exemple décrit sur le support 20, facilite le glissement en rotation de la tête 1 vis-à-vis du pied support.

Le dispositif de compression 25 peut être constitué de deux rondelles élastiques 25₁, immobilisées et comprimées par un écrou freiné 25₂ vissé sur la vis 4, avec une force de serrage appropriée. Dès qu'une force horizontale est appliquée au bras 3 l'ensemble de la tête mécanique 1 et du bras 3 tourne alors suivant cette vis axe 4 ; la force de serrage de celle-ci par le dispositif de compression 25 permet le ralentissement du mouvement de rotation.

Comme illustré la platine 7 peut avoir une forme de U asymétrique constitué d'une seule pièce dont la grande branche 7₃ du U reçoit le moteur 8 d'entraînement du bras, la petite branche 7₂ reçoit dans une échancrure ouverte 24 un roulement support de l'arbre 9 d'entraînement du bras 3 et l'âme 7₁ du U reçoit le moyen de solidarisation du dispositif de dégondage, telle qu'à travers un trou carré pour positionner la vis-axe 4 épaulée.

Dès qu'une force horizontale est appliquée au bras 3 l'ensemble de la tête mécanique 1 et du bras 3 tourne suivant l'axe de la vis 4, la force de serrage de celle-ci par le dispositif de compression 25 permettant de ralentir la rotation.

La rotation de dégondage est limitée à un quart de tour par une butée mécanique solidaire de la platine 7 et coulissant dans une longue fente 22 de la plaque 5 (qui peut avoir la forme de la figure 2 ou de la figure 4). Sous l'effet de la force horizontale qui le heurte, le bras en pivotant dégage le passage A (figure 1) : en fin de rotation le bras peut éventuellement continuer de fonctionner librement sans engendrer le moindre problème puisqu'il est toujours solidaire de la tête 1 et se trouve parallèle à la voie d'accès A le long de la bordure du trottoir.

Un capteur 18 de position angulaire autour de l'axe vertical XX' de la tête par rapport au support 2, 20, fixé à la platine 7 et tournant dans la fente 22 agit sur le moteur 8 d'entraînement du bras 3 dès le début de rotation de dégondage de la tête 1 (par exemple 5°) et le bras 3 remonte alors à la verticale sous l'impulsion du moteur 8 en petite vitesse. Le contacteur 18 peut aussi signaler la position dégondée au poste de surveillance.

Le contacteur 18 qui contrôle donc la rotation de dégondage/retour de la platine 7 par rapport au pied 2 (support 20) et le capteur de position 17 qui donne le sens de rotation de l'arbre 9 participent ainsi à la gestion électronique des paramètres de mouvement du bras et de la tête, tant en fonctionnement normal qu'en situation dégondée.

Le système de dégondage peut être verrouillé:
- en position de fonctionnement normal par un index escamotable et
- quand la tête 1 est en position dégondée par un index anti-retour 23 qui peut être constitué par un logement réalisé dans la pièce support 20 et un doigt mobile solidaire de la platine support 7 à travers la plaque 5.

Toutefois, un retour automatique est envisagé.

Sur la figure 4, on constate ainsi que le côté de son extrémité proche de sa fixation sur l'arbre 9 la bielle 11 porte un doigt 30 adapté pour engrener avec les dents d'une crémaillère 31, à la manière d'un cliquet. La crémaillère 31 est fixée à la périphérie du pied support 2, vers son extrémité supérieure de telle sorte que ses dents s'étendent les unes à la suite des autres, sensiblement horizontalement.

Un tel ensemble bielle/cliquet/crémaillère définit, avantageusement avec le moteur 8 et la logique de contrôle associée (notamment les capteurs 17, 18), l'essentiel des moyens de retour qui vont permettre de rappeler la tête 1, et en particulier le bras 3 en position normale de fonctionnement, après dégondage, en tirant parti de la possibilité de faire alors osciller le bras 3 de quelques degrés autour d'une position établie, laquelle position est typiquement sa position de sécurité verticale ou sensiblement verticale, comme sur la figure 4.

Au demeurant, en utilisant un mécanisme de transformation de mouvement 40, construit ici autour de la bielle 11, et transformant un mouvement circulaire d'oscillation du bras autour de l'axe horizontal 3a de son bras 3 en un mouvement rectiligne alternatif sensiblement horizontal, ceci en combinaison avec les moyens de poussée constitué dans l'exemple de réalisation par le doigt 30 et la crémaillère 31, on va pouvoir aisément gérer la rotation retour de la tête 1 par rapport au support 2, 20, puisque lors des rotations dans un sens du bras 3, le doigt et l'une au moins des butées d'appui de la crémaillère viendront buter l'un contre l'autre sous l'effet du mouvement rectiligne imposé par le mécanisme 40.

Si, avantageusement et comme illustré sur la figure 4, on utilise le moteur 8 et le dispositif moto-réducteur associé (non représenté) pour la manoeuvre du bras 3 tant lors de son fonctionnement normal que de son mouvement oscillatoire permettant donc à la tête 1 de revenir dans la position normale de fonctionnement du bras, on va pouvoir à la fois limiter le nombre de pièces rajoutées pour assurer cette fonction de retour automatique, n'utiliser qu'un seul moteur et un seul mécanisme pour les deux types de mouvement du bras 3 et permettre ainsi d'adapter sur des barrières existantes le dispositif de retour automatique conforme à l'invention, sans modification importante.

On peut également noter qu'avec la solution de l'invention, on dispose vis-à-vis de l'axe de pivotement 3a du bras d'un moment qui, compte tenu de la dimension réelle de la barrière, compense sensiblement le couple à vaincre du fait du freinage du dégondage ( typiquement 5 m.kg).

Sur la figure 5, on a représenté très schématiquement une partie de la logique électronique de commande de la barrière.

Les capteurs 17 et 18 sont liés à l'unité électronique de contrôle 33 qui commande la manoeuvre du bras 3, via le moteur 8, en fonction de la position angulaire de la tête 1 (position normale de fonctionnement ou plus ou moins dégondée).

Via les capteurs, l'unité électronique de contrôle 33 pourvue d'un microprocesseur programmable et d'une unité mémoire définit donc deux modes de mouvement angulaire du bras 3 : fonctionnement oscillatoire de quelques degrés autour de la verticale en mode dégondé ou rotation entre la verticale et l'horizontale en mode « normal ».

Si le bras 3 est heurté par un véhicule, la tête 1 pivote donc d'un certain angle autour de l'axe XX' à partir de sa position initiale (normale de fonctionnement).

L'unité électronique de contrôle 33 est alors informée par le capteur 18 qu'un certain angle de rotation de dégondage a été appliqué à la tête 1 et que le mouvement du bras 3 doit être modifié.

Le bras 3 remonte alors en position verticale.

Puisque la tête 1 a tourné, le doigt 30 engrène en outre avec l'une des butées (dents) 31.

L'unité électronique de contrôle 33 active alors le moteur 8 pour qu'en liaison avec le capteur 17, le bras oscille d'environ 5 à 10° par rapport à la verticale, autour de 3a (figures 6 et 7). Ainsi, le bras 3 commence sa première oscillation. Le doigt 30 se déplace alors sous l'effet de la bielle 11 et applique une force sensiblement horizontale sur l'une des butées de la denture 31 qui peut être située radialement à environ 10 à 20 cm de l'axe XX'. La réaction de la dent engendre un couple qui provoque la rotation de la tête 1 tendant à la ramener vers sa position angulaire initiale.

En pratique, l'angle de rotation pas à pas de la tête permettra d'avancer dent par dent, voire plus, ceci étant fonction du débattement toléré du bras par rapport à la verticale et des dimensions d'engrènement entre le doigt et les dents.

Ainsi, après une oscillation typiquement d'environ 10°, le bras s'arrête et revient en arrière (figure7). Le doigt 31 a alors fait tourner la tête d'un angle correspondant à un peu plus d'un pas de denture de la crémaillère. Le bras 3 revient en arrière vers sa position verticale. Le cliquet 30 revient aussi en arrière, en sautant une dent.

Le mouvement recommence ainsi jusqu'à ce que la tête soit revenue angulairement à sa position initiale.

Dans cet état, le doigt 30 se trouve alors avantageusement en face de la partie 31a sans denture, permettant ainsi au bras 3 de retrouver sa possibilité de libre mouvement entre ses positions horizontale et verticale de fonctionnement normal (figure 8).

Au passage, le capteur 18 a avantageusement transmis une information de fin de course du doigt 30 vers les moyens de contrôle 33, de sorte que via le microprocesseur un ordre de commande du moteur 8 a été généré pour qu'au moment de cette fin de course une amplitude d'oscillation plus importante soit appliquée au bras 3 (par exemple jusqu'à 15°) afin de dégager le doigt de la dernière dent et autoriser ainsi la libre rotation du bras (le doigt étant alors a une distance suffisante de la dernière dent).

En alternative, voire en complément à cette solution, on pourrait utiliser un moyen de rappel de fin de course, tel qu'un électro-aimant 39 (voir figure 4) ou un ressort 41 (figure 10) pour écarter entre eux le doigt 30 et la série de butées 31 lorsque la tête 1 est revenue dans sa position angulaire normale de fonctionnement.

Pour que les opérations de dégondage/retour de la tête mécanique 1 puissent s'opérer par rotation vers la gauche ou vers la droite, en fonction de l'installation souhaitée, la barre 41 qui porte la crémaillère 31 pourrait être réalisée avec une double crémaillère: une crémaillère sur la tranche supérieure et une crémaillère sur la tranche inférieure, pour un montage à gauche ou à droite.

Après le dégagement du doigt et une fois que la tête est donc retournée dans sa position angulaire normale, l'unité électronique de contrôle 33 commande le moteur 8 pour que le bras puisse alors de nouveau normalement évoluer sur environ 90° entre ses positions horizontale d'interdiction et verticale de libre circulation.

Sur les figures 6 à 8 et sur la figure 4, le doigt 30 est une lame élastique et les dents de la crémaillère présentent une pente plus marquée du côté de l'appui de la lame que de l'autre.

Sur les figures 9 et 10, le doigt, repéré 43, entraîné par la bielle est un cliquet en forme de virgule concave en direction de la fin sans dent de la crémaillère et qui peut engrener avec une crémaillère 45 dont les dents ont la même pente des deux côtés. Une « double crémaillère » n'est alors plus nécessaire. En outre, l'usure et le bruit sont moindres par rapport à la lame. Le ressort de rappel 41, monté à l'arrière du cliquet, est une sécurité en fin de course. Le fonctionnement de cet ensemble cliquet 43 / crémaillère 45 correspond à celui des figures 6 à 8.

On notera encore que grâce au dispositif de la présente invention qui est assez simple à réaliser et permet même de simplifier d'autres parties mécaniques de la barrière telles que décrites, le pivotement de l'ensemble mécanique et bras par rapport à l'axe vertical du support de celui-ci permet au bras de libérer le passage en se retrouvant parallèle à la chaussée sans avoir été endommagé et, restant maintenu solidaire de sa tête mécanique et donc dans une position contrôlée, ne pouvant pas heurter d'autres équipements autour de la barrière.

Sur la figure 4, s'il n'y avait pas de retour automatique, la bielle 11 serait dépourvue de son embout porteur de la lame 30, de même sur les figures 9 et 10.

## Revendications

1. Barrière pour le contrôle d'accès de véhicules, comportant une tête mécanique (1) fixée sur un support (20) et entraînant un bras (3) en rotation dans un plan vertical (V, V'), et un dispositif de dégondage permettant au bras (3) de s'escamoter en cas de heurt par un véhicule, le dispositif de dégondage comportant pour cela un moyen (4) de solidarisation entre le support (20) et la tête (1) apte à autoriser le pivotement de celle-ci dans le plan horizontal (H, H') par rapport au support (20), **caractérisée en ce que** le dispositif de dégondage comporte un moyen de bridage réglable (5, 7₁, 25) qui établit une liaison mécanique avec frottement entre la tête (1) et son support (2, 20 ,20') avec donc un effet de freinage en rotation de cette tête (1) lorsqu'elle s'escamote et qui est apte à régler le seuil de la force d'impact au-delà duquel cet escamotage s'opère.

2. Barrière selon la revendication 1 **caractérisée en ce que** le moyen de bridage comporte une plaque (5) dont au moins une surface est de faible coefficient de frottement et est disposée contre une platine (7, 7₁) solidaire soit de la tête (1) soit du support (20, 20'), la plaque (5) étant alors solidaire soit du support (20) soit de la tête (1), et un dispositif de compression (25) apte à maintenir un serrage donné entre la platine (7, 7₁) et ladite plaque (5).

3. Barrière suivant la revendication 2 dans laquelle le bras est entraîné en rotation par un moteur (8), par l'intermédiaire d'un arbre (9), **caractérisée en ce qu'**elle comprend:
- un capteur (17) de position du bras par l'intermédiaire duquel le sens de rotation de l'arbre (9) est fourni, et
- un contacteur (18) par l'intermédiaire duquel est contrôlée la rotation de la platine (7) par rapport au support, le contacteur (18) coupant de préférence l'alimentation du moteur (8) d'entraînement du bras, dès le début de la rotation de ladite tête (1) vers sa position dégondée, le bras remontant alors à la verticale sous l'impulsion d'un ressort de rappel (15).

4. Barrière suivant l'une quelconque des revendications précédentes **caractérisée en ce que** le moyen de solidarisation (4) est constitué d'un seul axe vertical maintenant une pièce (7) de la tête (1) contre le support (20) et autorisant la rotation de ladite pièce (7) autour de cet axe par rapport au support (20).

5. Barrière suivant l'une quelconque des revendications 1 à 4 **caractérisée en ce que** le dispositif de dégondage comporte au moins un index anti-retour (23) verrouillant la tête (1) en position dégondée quand elle est dans cet état.

6. Barrière suivant l'une quelconque des revendications précédentes dont la tête (1) est montée sur un pied coffre (2) et comportant un dispositif électronique de contrôle et de commande, **caractérisée en ce que** le dispositif de dégondage est disposé entre la semelle inférieure (21) du pied coffre (2) et le support (20') fixe sur lequel est fixé à la fois la tête (1) et le pied (2) de la barrière et **en ce que** le dispositif électronique de contrôle et de commande est de préférence implanté dans le pied coffre (2), sous la tête mécanique (1).

7. Barrière suivant l'une quelconque des revendications 1 à 6 **caractérisée en ce qu**'elle comporte un système de motorisation apte à entraîner la tête mécanique (1) en rotation pour ramener celle-ci en position normale de fonctionnement après un pivotement de dégondage.

8. Barrière suivant l'une quelconque des revendications précédentes **caractérisée en ce que** le dispositif de dégondage comporte une butée mécanique (22) de fin de pivotement de la tête (1) de telle sorte que le bras (3) disposé dans cette position soit parallèle à la trajectoire (A) d'accès des véhicules.

9. Barrière suivant l'une quelconque des revendications 1 à 8 et dont le bras (3) est constitué d'un cylindre creux au moins à son extrémité de fixation sur la tête (1) **caractérisée en ce que** le support (6) de fixation de cette extrémité comporte un système (26) à double coins emmanché dans la partie cylindrique creuse et tiré par une vis concentrique de serrage (28).

10. Barrière suivant l'une quelconque des revendications 1 à 9 **caractérisée en ce que** la tête (1) comporte un support (7) en forme de U asymétrique constitué d'une seule pièce dont la grande branche (7₃) du U reçoit le moteur (8) d'entraînement du bras (3), la petite branche (7₂) reçoit dans une échancrure ouverte (24) un roulement support de l'arbre (9) d'entraînement du bras (3), du côté de celui-ci, et l'âme (7₁) du U reçoit le moyen (4) de solidarisation du dispositif de dégondage.

11. Barrière selon la revendication 1 **caractérisée en ce qu**'elle comprend en outre des moyens de retour (40 ; 8 , 11, 30, 31) aptes à entraîner la tête mécanique (1) en rotation pour la ramener en position normale de fonctionnement du bras après le pivotement de dégondage, ces moyens de retour comprenant :
- des moyens (17, 33) de commande du bras en position dégondée de la barrière, pour limiter l'angle de rotation de ce bras par rapport à celui suivant lequel il opère en position normale de fonctionnement et lui faire alors effectuer des oscillations autour d'une position de référence, de préférence verticale,
- et des moyens de poussée pour entraîner en rotation la tête (1) par rapport au support (2,20) dans ledit plan horizontal, ces moyens de poussée qui comprennent un doigt (30) et une série de butées d'appui (31) disposées sensiblement horizontalement, étant liés, l'un, au mouvement d'oscillation du bras, l'autre au support (2,20), pour que lors des rotations dans un sens du bras (3), le doigt et l'une au moins des butées d'appui butent l'un contre l'autre sous l'effet du mouvement rectiligne imposé par le mécanisme.

12. Barrière selon la revendication 11 dans lequel la barrière comprend en outre un mécanisme (11,12; 40) de transformation de mouvement, lié au bras (3) et adapté pour transformer un mouvement circulaire d'oscillation de ce bras autour de son axe (3a) en un mouvement rectiligne alternatif sensiblement horizontal, ce mécanisme comprenant une bielle (11) montée sur l'axe de rotation du bras (3), **caractérisée en ce que** :
- le doigt (30) et la série de butée d'appui (31) définissent respectivement un cliquet et une crémaillère,
- et le mécanisme (11,12; 40) de transformation de mouvement imprime le mouvement rectiligne alternatif aux dits moyens de poussée, de préférence au doigt.

13. Barrière selon l'une quelconque des revendications 11 ou 12 comprenant un capteur (18) de position angulaire de la tête par rapport au support (2, 20 ; 20'), **caractérisée en ce que** les moyens de commande (17, 33) fonctionnent avec ce capteur et sont adaptés pour qu'une détection par le capteur d'une rotation de dégondage de la tête (1) provoque la commande oscillatoire du bras (3) pendant le mouvement de retour de la tête après dégondage et, de préférence, qu'en fin de course retour du doigt, alors que la tête retourne en position normale de fonctionnement sous l'action du mécanisme de retour, ces moyens (17, 33) commandent une amplitude d'oscillation plus importante du bras, pour dégager le doigt de la dernière butée de la série, autorisant alors la libre rotation du bras dans son plan normal de fonctionnement.

14. Barrière selon l'une quelconque des revendications 11 à 13 **caractérisée en ce qu'**elle comprend des moyens (18, 33, 39) de séparation entre le doigt et les butées pour les séparer lorsque la tête (1) a été rappelée dans sa position normale de fonctionnement.

15. Barrière selon l'une quelconque des revendications 11 à 14 **caractérisée en ce qu**'à une extrémité correspondant à une position de fin de course entre le cliquet (30) et la crémaillère (31), la crémaillère présente une partie (31a) sans denture face à laquelle est disposée le cliquet, pour autoriser la libre rotation du bras entre ses positions verticale et horizontale de fonctionnement normal.

16. Barrière selon l'une quelconque des revendications 11 à 15 **caractérisé en ce que** les moyens de commande comprennent des moyens (17, 33) de limitation de l'angle d'oscillation du bras (3) entre une position verticale et une position légèrement inclinée par rapport à la verticale, pendant le retour de la tête après dégondage, l'angle d'inclinaison étant de préférence limité entre 5° et 10° par rapport à la verticale.

## Claims

1. Barrier for a vehicle access control, comprising a mechanical head (1) fixed to a support (20) and driving an arm (3) in rotation in a vertical plane (V, V') and an unhinging device enabling the arm (3) to retract in the event of impact by a vehicle, the unhinging device therefore this purpose comprising a means (4) of connection between the support (20) and the head (1) able to allow the pivoting of the latter in the horizontal plane (H, H') with respect to the support (20), **characterised in that** the unhinging device comprises an adjustable clamping means (5, 7₁, 25) that establishes a mechanical connection with friction between the head (1) and its support (2, 20, 20') with therefore an effect of rotational braking of this head (1) when it retracts, and that is able to adjust the threshold of the impact force beyond which this retracting takes place.

2. Barrier according to claim 1, **characterised in that** the clamping means comprises a disc (5), at least one surface of which has a low coefficient of friction and is disposed against a bracket (7, 7₁) secured either to the head (1) or to the support (20, 20'), the disc (5) then being secured either to the support (20) or to the head (1), and a compression device (25) able to maintain a given clamping between the bracket (7, 7₁) and said disc (5).

3. Barrier according to claim 2, in which the arm is driven in rotation by a motor (8), by means of a shaft (9), **characterised in that** it comprises:
- a sensor (17) for the position of the arm by means of which the direction of rotation of the shaft (9) is supplied, and
- a contactor (18) by means of which the rotation of the bracket (7) with respect to the support is controlled, the contactor (18) preferably cutting the supply to the motor (8) driving the arm as soon as said head (1) starts to rotate towards its unhinged position, the arm then rising again to the vertical under the impulse of a return spring (15).

4. Barrier according to any one of the preceding claims, **characterised in that** the connection means (4) consists of a single vertical spindle holding a piece (7) of the head (1) against the support (20) and allowing the rotation of said piece (7) around this spindle with respect to the support (20).

5. Barrier according to any one of claims 1 to 4, **characterised in that** the unhinging device comprises at least one non-return index (23) locking the head (1) in the unhinged position when it is in this state.

6. Barrier according to any one of the preceding claims, the head (1) of which is mounted on a box leg (2) and comprising an electronic control and actuation device, **characterised in that** the unhinging device is disposed between the bottom sole plate (21) of the box leg (2) and the fixed support (20') to which both the head (1) and the leg (2) of the barrier are fixed, and **in that** the electronic control and actuation device is preferably located in the box leg (2), under the mechanical head (1).

7. Barrier according to any one of claims 1 to 6, **characterised in that** it comprises a drive system able to drive the mechanical head (1) in rotation in order to return it to the normal operating position after an unhinging pivoting.

8. Barrier according to any one of the preceding claims, **characterised in that** the unhinging device comprises mechanical stop (22) for the end of pivoting of the head (1) so that the arm (3) disposed in this position is parallel to the vehicle access path (A).

9. Barrier according to any one of claims 1 to 8, the arm (3) of which consists of a hollow cylinder at least at its end for fixing to the head (1), **characterised in that** the support (6) for fixing this end comprises a double-wedge system (26) fitted in the hollow cylindrical part and pulled by a concentric clamping screw (28).

10. Barrier according to any one of claims 1 to 9, **characterised in that** the head (1) comprises a support (7) in the shape of an asymmetric U consisting of a single piece, where the large leg (7₃) of the U receives the motor (8) driving the arm (3), the small leg (7₂) receives, in an open recess (24), a roller bearing supporting the shaft (9) driving the arm (3), on the same side as this, and the web (7₁) of the U receives the means (4) of securing the unhinging device.

11. Barrier according to claim 1, **characterised in that** it also comprises return means (40; 8, 11, 30, 31) able to drive the mechanical head (1) in rotation in order to return it to the normal operating position of the arm after the unhinging pivoting, these return means comprising:
- means (17, 33) of controlling the arm in the unhinged position of the barrier in order to limit the angle of rotation of this arm compared with the one in which it operates in the normal functioning position and to then make it perform rockings about a reference position, preferable vertical,
- and thrust means for driving the head (1) in rotation with respect to the support (2, 20) in the said horizontal plane, these thrust means, which comprise a finger (30) and a series of support stops (31) disposed substantially horizontally, being connected one to the rocking movement in the arm and the other to the support (2, 20), so that, during rotations of the arm (3) in one direction, the finger and at least one of the support stops abut against each other under the effect of the rectilinear movement imposed by the mechanism.

12. Barrier according to claim 11, in which the barrier also comprises a movement transformation mechanism (11, 12; 40), connected to the arm (3) and adapted to transform a circular rocking movement of this arm about its axis (3a) into a substantially horizontal alternating rectilinear movement, this mechanism comprising a link (11) mounted on the rotation axis of the arm (3),
**characterised in that**:
- the finger (30) and the series of support stops (31) define respectively a catch and a rack,
- and the movement transformation mechanism (11, 12; 40) imparts the alternating rectilinear movement to the said thrust means, preferably to the finger.

13. Barrier according to either one of claims 11 or 12, comprising a sensor (18) for the angular position of the head with respect to the support (2, 20; 20'), **characterised in that** the control means (17, 33) function with this sensor and are adapted so that a detection by the sensor of an unhinging rotation of the head (1) causes the oscillatory control of the arm (3) during the return movement of the head after unhinging and, preferably, so that, at the end of return travel of the finger, while the head returns to the normal operating position under the action of the return mechanism, these means (17, 33) demand a greater rocking amplitude of the arm in order to release the finger from the last stop in the series, then allowing the free rotation of the arm in its normal operating plane.

14. Barrier according to any one of claims 11 to 13, **characterised in that** it comprises separation means (18, 33, 39) between the finger and the stops in order to separate them when the head (1) has been returned to its normal operating position.

15. Barrier according to any one of claims 11 to 14, **characterised in that**, at an end corresponding to an end-of-travel position between the catch (30) and the rack (31), the rack has a part (31a) without teeth facing which the catch is disposed, in order to allow the free rotation of the arm between its normal vertical and horizontal operating positions.

16. Barrier according to any one of claims 11 to 15, **characterised in that** the control means comprise means (17, 33) of limiting the rocking angle of the arm (3) between a vertical position and a position slightly inclined with respect to the vertical, during the return of the head after unhinging, the angle of inclination preferably being limited between 5° and 10° with respect to the vertical.

## Patentansprüche

1. Schranke für die Zufahrtkontrolle von Fahrzeugen, umfassend einen Mechanikkopf (1), der an einer Stütze (20) montiert ist und einen Arm (3) in einer Vertikalebene (V, V') drehantreiben kann, und eine Aushebevorrichtung, die ein Zurückweichen des Armes (3) im Falle eines Anpralles eines Fahrzeug erlaubt, wobei die Aushebevorrichtung hierzu ein Mittel (4) zur Verfestigung zwischen der Stütze (20) und dem Kopf (1) umfasst, welches Mittel ein Schwenken des Kopfes in der Horizontalebene (H, H') bezüglich der Stütze (20) zulassen kann, **dadurch gekennzeichnet, dass** die Aushebevorrichtung eine regelbare Zügelvorrichtung (5, 7_{1'}, 25) umfasst, welche eine mechanische Verbindung mit Reibung zwischen dem Kopf (1) und seiner Stütze (2, 20, 20') und somit eine Bremswirkung während Drehung des Kopfes (1) bei dessen Zurückweichen ausübt und fähig ist, die Schwelle für die Anprallkraft zu regeln, oberhalb welcher das Zurückweichen stattfindet.

2. Schranke nach Anspruch 1, **dadurch gekennzeichnet, dass** die Zügelvorrichtung eine Platte (5), von der mindestens eine Oberfläche einen kleinen Reibwert aufweist und gegenüber einer Platine (7, 7₁) angeordnet ist, welche mit dem Kopf (1) oder der Stütze (20, 20') verbunden ist, so dass die Platte (5) fest mit der Stütze (20) oder dem Kopf (1) ist, sowie eine Kompressionsvorrichtung (25), welche zwischen der Platine (7, 7₁) und besagter Platte (5) eine vorgegebene Klemmung aufrechterhalten kann.

3. Schranke nach Anspruch 2, bei welcher der Arm von einem Motor (8) über eine Welle (9) drehangetrieben ist, **dadurch gekennzeichnet, dass** sie umfasst:
- einen Aufnehmer (17) für die Position des Armes, mittels dem der Drehsinn der Welle (9) erfasst wird, und
- einen Kontaktgeber (18), mittels dem die Drehung der Platine (7) bezüglich der Stütze kontrolliert wird, wobei der Kontaktgeber (18) vorzugsweise die Speisung des Motors (8) zum Antrieb des Armes ab Beginn der Drehung besagten Kopfes (1) in die ausgehobene Position unterbricht, wobei der Arm unter der Wirkung einer Rückstellfeder (15) in die Vertikale zurückfährt.

4. Schranke nach einem der vorangehenden Ansprüche, **dadurch gekennzeichnet, dass** das Mittel (4) zur Verfestigung von einem einzigen vertikalen Schaft gebildet ist, der einen Teil (7) des Kopfes (1) gegen die Stütze (20) hält und die Drehung des besagten Teiles (7) um diesen Schaft bezüglich der Stütze (20) zulässt.

5. Schranke nach einem der Ansprüche 1 bis 4, **dadurch gekennzeichnet, dass** die Zügelvorrichtung mindestens einen Antirückstell-Index (23) umfasst, welcher den Kopf (1) in ausgehobener Position verriegelt, wenn dieser sich in diesem Zustand befindet.

6. Schranke nach einem der vorangehenden Ansprüche, bei der der Kopf (1) auf einem Fußkasten (2) montiert ist und eine elektronische Steuer- und Befehlsvorrichtung umfasst, **dadurch gekennzeichnet, dass** die Aushebevorrichtung zwischen der unteren Fußplatte (21) des Fußkastens (2) und der Stütze (20') angeordnet ist, auf welcher sowohl der Kopf (1) als auch der Fuß (2) der Schranke fixiert ist, und dass die elektronische Steuer- und Befehlsvorrichtung vorzugsweise in dem Fußkasten (2) unter dem Mechanikkopf (1) untergebracht ist

7. Schranke nach einem der Ansprüche 1 bis 6, **dadurch gekennzeichnet, dass** sie ein Motorisierungssystem zum Drehantreiben des Mechanikkopfes (1) aufweist, um diesen nach einer Aushebeschwenkung in eine normale Betriebsposition zu bringen.

8. Schranke nach einem der vorangehenden Ansprüche, **dadurch gekennzeichnet, dass** die Aushebevorrichtung einen mechanischen Endanschlag (22) für die Schwenkung des Kopfes (1) solcher Art aufweist, dass der Arm (3) in dieser Position parallel zur Zufahrtrichtung (A) der Fahrzeuge ausgerichtet ist.

9. Schranke nach einem der Ansprüche 1 bis 8, bei welcher der Arm (3) von einem Zylinder gebildet ist, der mindestens an einem Ende der Befestigung am Kopf (1) hohl ist, **dadurch gekennzeichnet, dass** die Befestigungsstütze (6) dieses Endes ein System mit zweifacher Verkeilung umfasst, welches in den hohlen zylindrischen Teil eingepresst und mittels einer konzentrischen Klemmschraube (28) angezogen ist.

10. Schranke nach einem der Ansprüche 1 bis 9, **dadurch gekennzeichnet, dass** der Kopf (1) eine Unterstützung (7) in Gestalt eines asymmetrischen U aufweist, die von einem einstückigen Teil gebildet ist, dessen großer Schenkel (7₂) des U den Antriebsmotor (8) für den Arm (3) aufnimmt, dessen kleiner Schenkel (7₃) des U in einer offenen Kerbe (24) ein Wälzlager für die Antriebswelle (9) des Armes (3) an dessen Seite, und dessen Steg (7₁) des U das Mittel (4) zur Verfestigung der Aushebevorrichtung aufnimmt.

11. Schranke nach Anspruch 1, **dadurch gekennzeichnet, dass** sie außerdem Rückstellmittel (40; 8, 11, 30, 31) aufweist, welche den Mechanikkopf (1) in Drehung versetzen können, um ihn in normale Betriebsposition des Armes zurückzuführen, nachdem die Aushebeschwenkung stattgefunden hat, wobei diese Rückstellmittel umfassen:
- Mittel (17, 33) zum Bringen des Arms in ausgehobene Position der Schranke, um den Drehwinkel dieses Arms bezüglich desjenigen Drehwinkels, in welchem der Arm bei Normalbetrieb arbeitet und ihn folglich Schwenkungen um eine Referenzposition, vorzugsweise vertikale, ausführen lässt,
- und Schubmittel zum Drehantreiben des Kopfes (1) bezüglich der Stütze (2, 20) in besagter Horizontalebene, wobei diese Schubmittel einen Finger (30) und eine Reihe von Anschlägen (31) umfasst, die im wesentlichen horizontal angeordnet sind, wobei einer der Schwenkung des Armes, der andere der Stütze (2, 20) zugeordnet ist, damit nach Drehungen in einem Drehsinn des Armes (3) der Finger und mindestens einer der Anschläge unter der Wirkung gradliniger Bewegung aufeinander treffen, die durch den Mechanismus erzeugt wird.

12. Schranke nach Anspruch 11, bei welcher die Schranke außerdem einen Mechanismus (11, 12; 40) zur Umformung der Bewegung aufweist, der an den Arm (3) gekoppelt ist und eine kreisförmige Schwenkbewegung des Arms um seine Achse (3a) in eine gradlinige, im wesentlichen horizontale Hin- und Herbewegung umformen kann, wobei dieser Mechanismus einen Pleuel (11) umfasst, der auf der Drehachse des Armes (3) angebracht ist, **dadurch gekennzeichnet, dass**
- der Finger (30) und die Reihe von Anschlägen (31) jeweils eine Klinke und eine Zahnstange bilden,
- und der Mechanismus (11, 12; 40) zur Umformung der Bewegung in die gradlinige Hin- und Herbewegung diese den besagten Schubmitteln einprägt, vorzugsweise dem Finger.

13. Schranke nach Anspruch 11 oder 12 umfassend einen Aufnehmer (18) für die Winkelposition des Kopfes bezüglich der Stütze (2, 20; 20'), **dadurch gekennzeichnet, dass** die Befehlsmittel (17, 33) mit diesem Aufnehmer zusammenarbeiten und dazu eingerichtet sind, dass das Erfassen einer Aushebedrehung des Kopfes (1) durch den Aufnehmer das Auslösen der Schwenkung des Armes (3) während der Rückkehrbewegung des Kopfes nach dem Ausheben hervorruft und, vorzugsweise, dass am Ende der Rückkehrbahn des Fingers, wenn der Kopf in seine normale Betriebsstellung unter der Wirkung des Rückstellmechanismus gelangt, diese Mittel (17, 33) eine größere Schwenkamplitude des Armes hervorrufen, um den Finger vom letzten Anschlag der Reihe frei zu bekommen, folglich die freie Drehung des Armes um seine normale Funktionsebene zu gestatten.

14. Schranke nach einem der Ansprüche 11 bis 13, **dadurch gekennzeichnet, dass** sie Mittel (18, 33, 39) zur Trennung des Fingers von den Anschlägen aufweist, um diese zu trennen, wenn der Kopf (1) in eine normale Betriebsposition zurückgestellt ist.

15. Schranke nach einem der Ansprüche 11 bis 14, **dadurch gekennzeichnet, dass** an einer Grenze entsprechend einer Endposition der Bahn zwischen Klinke (30) und Zahnstange (31) die Zahnstange eine zahnlose Partie (31 a) aufweist, der gegenüber die Klinke angeordnet ist, um eine freie Drehung des Armes zwischen seiner vertikalen und seiner horizontalen Position im Normalbetrieb zu gestatten.

16. Schranke nach einem der Ansprüche 11 bis 15, **dadurch gekennzeichnet, dass** die Befehlsmittel Einrichtungen (17, 33) zu Begrenzung des Schwenkwinkels des Armes (3) zwischen einer Vertikalposition und einer leicht geneigten Position bezüglich der Vertikalen aufweist, und zwar während der Rückkehr des Kopfes nach dem Ausheben, wobei der Neigungswinkel vorzugsweise bezüglich der Vertikalen auf einen Bereich zwischen 5° und 10° bezüglich der Vertikalen beschränkt ist.
